# FASCICULE DE BREVET EUROPEEN

(11) **EP 0 941 390 B1**
(45) Date de publication et mention de la délivrance du brevet: **28.03.2001**
(21) Numéro de dépôt: 97947118.2
(22) Date de dépôt: 21.11.1997
(51) Int. Cl.: E04C 3/14

(54) **POUTRE DE BOIS DE TYPE RECONSTITUE**
REKONSTRUIERTER HOLZBALKEN
RECONSTRUCTED WOODEN BEAM

(30) Priorité: 22.11.1996 FR 9614617
(43) Date de publication de la demande: 15.09.1999
(73) Titulaire: Laurencot, Marie-Therese, 25820 laissey (FR); Laurencot, Jean, 25720 Beure (FR)
(72) Inventeur: Laurencot, Marie-Therese, 25820 laissey (FR); Laurencot, Jean, 25720 Beure (FR)
(74) Mandataire: Rhein, Alain
(86) Numéro de dépôt international: FR9702108
(87) Numéro de publication internationale: WO9822675

(56) Documents cités:
- CH-A- 480 518
- DE-A- 2 515 597
- FR-A- 905 625
- GB-A- 954 012
- US-A- 1 368 594
- US-A- 3 445 325
- US-A- 5 392 530

## Description

La présente invention concerne une poutre de bois de type reconstitué et comportant une structure centrale ou âme et un habillage extérieur solidarisé à cette dernière et s'étendant au moins sur deux faces adjacentes de ladite poutre, ladite structure centrale ou âme étant réalisée à partir de plusieurs pièces de bois contrecollées.

Il n'est pas rare que les particuliers ou les professionnels du bâtiment utilisent des poutres de bois de type reconstitué, d'un prix inférieur à celui des poutres en bois massif, pour la décoration d'une pièce dans le style rustique ou campagnard ou la réalisation de certaines structures comme par exemple des éléments de charpente.

Ce type de poutre dite reconstituée est traditionnellement un assemblage d'éléments de bois, lesdits éléments étant assemblés de manière à obtenir la forme et l'aspect général d'une pièce ou d'une poutre en bois massif.

L'on connaît, en particulier par le document CH-A-480.518, un madrier pour la construction d'un chalet constitué de plusieurs planches de bois contrecollées, les planches intermédiaires étant conçues à partir de plusieurs lattes emboîtées les unes dans les autres, tandis que les planches supérieure et inférieure sont, elles, d'un seul tenant et constituées en une qualité de bois supérieure.

Un des inconvénients des poutres de bois de type reconstitué de l'art antérieur est que, étant construites avec une multitude d'éléments qui ne sont pas stables dimensionnellement, ces poutres ont une structure qui a tendance à se désagréger rapidement au cours du temps.

A noter qu'il est encore connu par le document US-A-5.392.530 un procédé particulier de séchage du bois sans provoquer de fissuration, ni de déformation au niveau de ce dernier. Ce procédé consiste, dans le cadre d'une première étape, à placer le bois dans une enceinte sous pression et à injecter dans cette enceinte de la vapeur saturée ayant pour conséquence de soumettre ce bois à une température uniforme et le dégagement, par ébullition de l'eau libre contenue dans ce bois. Puis, après avoir évacué cette eau libre de l'enceinte, celle-ci est à nouveau mise sous pression, tandis qu'elle est traversée d'un flux de vapeur surchauffée destiné à éliminer une partie de l'humidité résiduelle dans le bois.

Un autre inconvénient des poutres de type reconstitué de l'art antérieur est que pour une poutre reconstituée donnée, les éléments qui la composent doivent être issus d'une seule et même essence de bois.

En effet, les différentes essences de bois ne réagissent pas de la même manière aux éléments extérieurs (hygrométrie, température ambiante ...). Un assemblage d'éléments de bois de différentes essences ne peut être envisagé compte-tenu des différences de variations dimensionnelles entre des éléments de bois de différentes essences.

La présente invention se veut à même de remédier aux inconvénients précités.

A cet effet, l'invention concerne une poutre de bois de type reconstitué comportant une structure centrale ou âme et un habillage extérieur solidarisé à cette dernière et s'étendant au moins sur deux faces adjacentes de ladite poutre, ladite structure centrale ou âme étant réalisée à partir de plusieurs pièces de bois contrecollées. Conformément à l'invention, lesdites pièces de bois de cette structure centrale ou âme sont de plusieurs essences et en bois chauffé à haute température.

Dans la description, le terme « poutre » n'est pas limitatif et peut désigner également des chevrons, solives, etc....

De manière préférentielle, l'ensemble des pièces de bois réalisant respectivement la structure centrale ou âme et l'habillage extérieur sont en bois chauffé à haute température.

Suivant une autre caractéristique avantageuse de mise en oeuvre, les essences de bois utilisées pour les pièces de bois réalisant la structure centrale ou âme sont différentes de l'essence de bois utilisée pour les pièces de bois réalisant l'habillage extérieur.

De manière préférentielle, les essences de bois utilisées pour les pièces de bois réalisant la structure centrale ou âme sont des essences communes. On entend par « essences communes » des essences de bois qui sont généralement peu onéreuses à l'achat (résineux, peupliers, eucalyptus...).

En outre, l'essence de bois utilisée pour les pièces de bois réalisant l'habillage extérieur est une essence noble.

On emploie le terme « essence noble » pour une essence de bois plus chère par opposition aux « essences communes » utilisées dans la structure centrale ou âme de la poutre, donc non visibles de l'extérieur.

Par exemple, le bois d'essence noble réalisant l'habillage extérieur est choisi dans le groupe (chêne, noyer, frêne, orme, érable) et/ou dans le groupe (acajou, teck, ébène, sépoi, sapelli, palissandre).

On comprendra mieux l'invention à l'aide de la description ci-après donnée à titre d'exemple non limitatif, en référence aux dessins annexés et dans lesquels :
- la figure 1 est une vue en perspective d'une poutre de bois de type reconstitué selon l'invention ;
- la figure 2 est une vue déchirée en perspective de la poutre de bois de la figure 1.

Comme illustré à la figure 1, une poutre de bois de type reconstitué comporte une structure centrale ou âme (1).

Une poutre de type reconstitué comporte également un habillage extérieur (2) garnissant la structure centrale ou âme (1).

Comme illustré à la figure 2, la structure centrale ou âme (1) est constituée d'un assemblage de pièces de bois (4) d'une ou plusieurs essences différentes préalablement chauffées à haute température garantissant auxdites pièces de bois une stabilité dimensionnelle, lesdites essences étant préférentiellement différentes de celle utilisée pour l'habillage extérieur.

Certaines pièces de bois (4) réalisant la structure centrale ou âme sont assemblées suivant la technique dite de lamellation ou lamellé-collé.

Cette technique consiste à réaliser un assemblage de pièces de bois, par exemple des planches, des lames ou des placages en superposant lesdites pièces, de manière préférentielle à fil parallèle, et en les solidarisant par collage.

Suivant une autre caractéristique de l'invention, la structure centrale ou âme (1) comporte au moins un insert métallique (non représenté) s'étendant le long de l'axe longitudinal de la poutre.

On obtient ainsi une poutre de type reconstitué avec une rigidité améliorée.

En outre, l'habillage extérieur (2) est un assemblage de pièces de bois (3) d'essence noble.

Suivant une autre caractéristique, les pièces de bois réalisant l'habillage extérieur sont assemblées suivant la technique dite de lamellation (lamellé-collé).

Suivant une autre caractéristique, l'habillage extérieur (2) est solidarisé à la structure centrale ou âme (1) de la poutre par collage.

Suivant un mode particulier de réalisation, l'habillage extérieur ne peut se limiter à deux faces de la poutre, par exemple si la poutre est fixée au niveau de la jonction d'un pan de mur et d'un plafond.

Les avantages et les intérêts de la présente invention sont nombreux et notamment :
- valorisation de bois de faible prix et de faible intérêt,
- stabilisation dimensionnelle des poutres de type reconstitué,
- utilisation sur une même structure de bois de différentes origines.

En outre, les progrès des techniques du bâtiment font que les poutres sont placées dans des supports cloisonnés interdisant les déformations ou « travail du bois ».

Ainsi, des poutres de type reconstitué suivant l'invention, par leur stabilité dimensionnelle, peuvent avantageusement remplacer des poutres en bois massif dans les constructions modernes.

La présente invention trouve son application dans la décoration et les structures de construction dans le bâtiment.

## Revendications

1. Poutre de bois de type reconstitué comportant une structure centrale ou âme (1) et un habillage extérieur (2) solidarisé à cette dernière et s'étendant au moins sur deux faces adjacentes de ladite poutre, ladite structure centrale ou âme (1) étant réalisée à partir de plusieurs pièces de bois (4) contrecollées, caractérisé par le fait que lesdites pièces de bois (4) de la structure centrale ou âme (1) sont de plusieurs essences et en bois chauffé à haute température.

2. Poutre de bois de type reconstitué selon la revendication 1, caractérisée en ce que l'ensemble des pièces de bois (3, 4) réalisant, respectivement, la structure centrale ou âme (1) et l'habillage extérieur (2) sont en bois chauffé à haute température.

3. Poutre de bois de type reconstitué selon l'une quelconque des revendications 1 ou 2, caractérisée en ce que les essences de bois utilisées pour les pièces de bois (4) réalisant la structure centrale ou âme (1) sont différentes de l'essence de bois utilisée pour les pièces de bois (3) réalisant l'habillage extérieur (2).

4. Poutre de bois de type reconstitué selon l'une quelconque des revendications 1 à 3, caractérisée en ce que les essences de bois utilisées pour les pièces de bois (4) réalisant la structure centrale ou âme (1) sont des essences communes et en ce que l'essence de bois utilisée pour les pièces de bois réalisant l'habillage extérieur (2) est une essence noble.

5. Poutre de bois de type reconstitué selon l'une quelconque des revendications 1 et 4, caractérisée en ce que les pièces de bois (4) réalisant la structure centrale ou âme sont assemblées suivant la technique dite de lamellation.

6. Poutre de bois de type reconstitué selon l'une quelconque des revendications 1 et 5, caractérisée en ce que les pièces de bois (3) réalisant l'habillage extérieur sont assemblées suivant la technique dite de lamellation.

7. Poutre de bois de type reconstitué selon l'une quelconque des revendications 1 à 6, caractérisée en ce que la structure centrale ou âme (1) comporte au moins un insert métallique s'étendant le long de l'axe longitudinal de ladite poutre.

8. Poutre de bois de type reconstitué selon l'une quelconque des revendications 1 à 7, caractérisée en ce que l'habillage extérieur (2) est solidarisé à la structure centrale ou âme (1) par collage.

## Patentansprüche

1. Balken aus Holz rekonstruierter Art, umfassend eine Zentralstruktur, oder Kern, (1) und eine fest mit dieser letzten verbundene Außenverkleidung (2), die sich auf wenigstens zwei aneinandergrenzenden Flächen des genannten Balkens erstreckt, wobei die genannte Zentralstruktur, oder Kern, (1) aus mehreren aneinandergeleimten Holzstücken (4) besteht, dadurch gekennzeichnet, daß die genannten Holzstücke (4) der Zentralstruktur, oder Kerns, (1) aus mehreren Sorten und aus auf hohe Temperatur erwärmtem Holz sind.

2. Balken aus Holz rekonstruierter Art nach Anspruch 1, dadurch gekennzeichnet, daß die sämtlichen Holzstücke (3, 4), die die Zentralstruktur, oder Kern, (1) bzw. die Außenverkleidung (2) bilden, aus auf hohe Temperatur erwärmtem Holz sind.

3. Balken aus Holz rekonstruierter Art nach irgendeinem der Ansprüche 1 oder 2, dadurch gekennzeichnet, daß die für die Holzstücke (4), die die Zentralstruktur, oder Kern, (1) bilden, verwendeten Holzsorten verschieden sind von der für die Holzstücke (3), die die Außenverkleidung (2) bilden, verwendeten Holzsorte.

4. Balken aus Holz rekonstruierter Art nach irgendeinem der Ansprüche 1 bis 3, dadurch gekennzeichnet, daß die für die Holzstücke (4), die die Zentralstruktur, oder Kern, (1) bilden, verwendeten Holzsorten übliche Sorten sind und daß die für die Holzstücke, die die Außenverkleidung (2) bilden, verwendeten Holzsorte eine Edelholzsorte ist.

5. Balken aus Holz rekonstruierter Art nach irgendeinem der Ansprüche 1 bis 4, dadurch gekennzeichnet, daß die Holzstücke (4), die die Zentralstruktur, oder Kern, (1) bilden, nach der Schichtholzherstellung genannten Technik zusammengefügt werden.

6. Balken aus Holz rekonstruierter Art nach irgendeinem der Ansprüche 1 bis 5, dadurch gekennzeichnet, daß die Holzstücke (3), die die Außenverkleidung bilden, nach der Schichtholzherstellung genannten Technik zusammengefügt werden.

7. Balken aus Holz rekonstruierter Art nach irgendeinem der Ansprüche 1 bis 6, dadurch gekennzeichnet, daß die Zentralstruktur, oder Kern, (1) wenigstens einen Metalleinsatz umfaßt, der sich entlang der Längsachse des genannten Balkens erstreckt.

8. Balken aus Holz rekonstruierter Art nach irgendeinem der Ansprüche 1 bis 7, dadurch gekennzeichnet, daß die Außenverkleidung (2) durch Klebeverbindung fest mit der Zentralstruktur, oder Kern (1) verbunden ist.

## Claims

1. Beam made of wood of a reconstituted type, including a central structure or core (1) and an outer cladding (2) made integral with the latter and extending at least on two adjacent faces of said beam, said central structure or core (1) being made from several pieces of plywood (4), characterised in that said pieces of wood (4) of the central structure or core (1) are of several varieties and of wood heated at high temperature.

2. Beam made of wood of a reconstituted type according to claim 1, characterised in that all the pieces of wood (3, 4) forming the central structure or core (1) and the outer cladding (2), respectively, are of wood heated at high temperature.

3. Beam made of wood of a reconstituted type according to any of claims 1 or 2, characterised in that the varieties of wood used for the pieces of wood (4) forming the central structure or core (1) are different from the variety of wood used for the pieces of wood (3) forming the outer cladding (2).

4. Beam made of wood of a reconstituted type according to any of claims 1 to 3, characterised in that the varieties of wood used for the pieces of wood (4) forming the central structure or core (1) are ordinary varieties and in that the variety of wood used for the pieces of wood forming the outer cladding (2) is a noble variety.

5. Beam made of wood of a reconstituted type according to any of claims 1 to 4, characterised in that the pieces of wood (4) forming the central structure or core are assembled by the technique called lamellation.

6. Beam made of wood of a reconstituted type according to any of claims 1 to 5, characterised in that the pieces of wood (3) forming the outer cladding are assembled by the technique called lamellation.

7. Beam made of wood of a reconstituted type according to any of claims 1 to 6, characterised in that the central structure or core (1) includes at least a metallic insert extending along the longitudinal axis of said beam.

8. Beam made of wood of a reconstituted type according to any of claims 1 to 7, characterised in that the outer cladding (2) is made integral with the central structure or core (1) through gluing.
